# FASCICULE DE BREVET EUROPEEN

(11) **EP 1 896 714 B1**
(45) Date de publication et mention de la délivrance du brevet: **01.08.2018**
(21) Numéro de dépôt: 06778697.0
(22) Date de dépôt: 28.06.2006
(51) Int. Cl.: F02F 1/10, F16J 10/04, F02F 1/00

(54) **CHEMISE DE CYLINDRE POUR UN MOTEUR À COMBUSTION INTERNE ET BLOC CYLINDRES ÉQUIPÉS D'UNE TELLE CHEMISE**
ZYLINDERHÜLSE FÜR EINEN VERBRENNUNGSMOTOR UND BLOCK VON MIT EINER SOLCHEN HÜLSE AUSGESTATTETEN ZYLINDERN
CYLINDER SLEEVE FOR AN INTERNAL COMBUSTION ENGINE AND BLOCK OF CYLINDERS WHICH ARE EQUIPPED WITH ONE SUCH SLEEVE

(30) Priorité: 29.06.2005 FR 0506654
(43) Date de publication de la demande: 12.03.2008
(73) Titulaire: PSA Automobiles SA, 78300 Poissy (FR); Bayerische Motoren Werke Aktiengesellschaft, 80809 München (DE)
(72) Inventeur: REYMOND, Joseph, 80333 Münich (DE); NOBLET, Alain, F-52500 Belmont (FR); ROCHAT, François, 13400 Aubagne (FR); BLUM, Andreas, B93 8HZ SOLIHULL, DORRIDGE (GB); PUSCHEL, Eckard, 85417 Marzling (DE); FISCHERSWORRING-BUNK, Andreas, 80999 Munich (DE); GUTZER, Ulrich, 80797 München (DE)
(74) Mandataire: Laurin, Ghislain Nicolas
(86) Numéro de dépôt international: PCT/FR2006/001504
(87) Numéro de publication internationale: WO 2007/003761

(56) Documents cités:
- WO-A-97/41340
- DE-A1- 10 018 730
- DE-A1- 10 146 850
- DE-A1- 10 338 979
- PATENT ABSTRACTS OF JAPAN vol. 008, no. 207 (M-327), 21 septembre 1984 (1984-09-21) & JP 59 096457 A (HONDA GIKEN KOGYO KK), 2 juin 1984 (1984-06-02)

## Description

L'invention concerne une chemise de cylindre pour l'habillage de la paroi cylindrique d'un cylindre d'un moteur à combustion interne ainsi qu'un bloc cylindres d'un moteur à combustion interne ayant au moins un cylindre équipé d'une telle chemise de cylindre.

Une chemise de cylindre pour un moteur à combustion interne où la chemise est pourvue des striations sur sa paroi extérieure est connue du document JP S5996457.

Dans sa forme la plus générale, un moteur à combustion interne, ou moteur thermique, comprend un bloc moteur dans lequel est formé au moins un cylindre à l'intérieur duquel est monté mobil un piston relié par un élément de liaison telle une biellette, à un vilebrequin. Le bloc moteur comprend trois parties principales dont une est appelée bloc cylindre(s), car elle comporte un ou plusieurs cylindres. Pour la suite de la rédaction, l'orthographe unique bloc « cylindres » est adoptée sans que cela ne doive exclure de l'invention les moteurs ayant un seul cylindre.

Le bloc cylindres est recouvert d'un côté d'une culasse (deuxième partie principale) dans laquelle sont disposés les moyens nécessaires au fonctionnement de la combustion interne, notamment des moyens d'admission, des moyens d'échappement et éventuellement des moyens d'allumage. De l'autre côté, le bloc cylindres est recouvert d'un carter moteur dans lequel est logé un vilebrequin (troisième partie principale).

Lorsque le moteur à combustion est du type de piston à mouvement de translation, par opposition au moteur à piston rotatif, le bloc moteur comporte au moins un cylindre délimité par une paroi cylindrique droite à l'intérieur duquel peut translater un piston relié par une biellette au vilebrequin. La culasse comprend, pour le cylindre ou pour chacun des cylindres, les moyens de distribution, par exemple au moins une soupape d'admission, au moins une soupape d'échappement et éventuellement une bougie d'allumage, ainsi que des moyens mécaniques pour la commande des soupapes. Et le carter moteur contient le vilebrequin et la biellette et le réservoir d'huile nécessaire à la lubrification du moteur.

L'étanchéité entre les trois parties principales du moteur à combustion, à savoir entre le bloc cylindres et respectivement la culasse et le carter moteur est assurée par des joints d'étanchéité. Plus particulièrement, l'étanchéité supérieure, c'est-à-dire l'étanchéité entre le bloc cylindres et la culasse, est assurée par un joint de culasse spécialement étudié à cet effet.

Quelque soit le type de fonctionnement d'un tel moteur à combustion interne, à savoir fonctionnement à deux temps, à quatre temps, à allumage par compression ou allumage commandé, ce fonctionnement comportera toujours, pour chacun des cylindres, une étape d'admission d'un combustible et de l'air nécessaire à la combustion, une étape de compression du mélange combustible/air, une étape de combustion interne du mélange combustible/air et une étape d'échappement du combustible brûlé. Ces quatre étapes sont organisées, par une architecture adéquate du moteur à combustion, en deux ou en quatre cycles.

On comprend aisément que la conception du moteur à combustion interne et le choix du matériau en lequel il est réalisé sont déterminés essentiellement par les contraintes auxquelles le moteur est exposé pendant l'étape de combustion qui est une vraie explosion.

D'un autre côté, on cherche à trouver un compromis entre un moteur suffisamment résistant aux contraintes statiques et dynamiques auxquelles il est exposé pendant son fonctionnement et un moteur le plus léger possible. A l'intérieur de la capacité du moteur à résister aux contraintes statiques et aux contraintes dynamiques pendant son fonctionnement, on cherche à trouver un compromis entre, d'une part, un moteur suffisamment rigide pour pouvoir supporter d'abord les efforts de précontrainte dus aux charges de serrage de la culasse et du carter moteur et pour pouvoir supporter en plus les chocs de détente survenant aux étapes de combustion interne ou explosions selon les cycles thermodynamiques et, d'autre part, une flexibilité ou souplesse permettant d'amortir les chocs de détente et de prévenir ainsi au mieux à des déformations qui pourraient résulter des chocs et autres contraintes.

En effet, les déformations sont généralement liées aux contraintes dynamiques dues aux cycles thermodynamiques. Mais elles sont également dues aux efforts de précontrainte dus aux charges de serrage de la culasse et du carter chapeau couvrant la culasse.

La plupart des compromis trouvés pour l'architecture d'un moteur à combustion interne et montrant à la fois résistance aux contraintes et souplesse aux déformations, a trait à une conception selon laquelle le moteur est réalisé en un alliage léger, en général un alliage à base d'aluminium, et chacun des cylindres est pourvu d'une chemise de cylindre réalisée en un matériau dur et déterminant l'alésage du cylindre.

La chemise de cylindre peut être fixe ou mobile, et lorsqu'elle est fixe, elle peut être fixée durablement dans le bloc cylindres ou être amovible.

La présente invention concerne une chemise de cylindre fixe, mais éventuellement amovible pour l'habillage de la paroi cylindrique d'un cylindre d'un moteur à combustion interne.

L'avantage de la conception d'un moteur à combustion interne ayant un bloc cylindres à cylindres chemisés est de pouvoir bénéficier à la fois d'un moteur léger et souple et de cylindres rigides et notamment suffisamment durs pour résister au frottement du piston.

Cependant, il s'est avéré que l'habillage de la paroi cylindrique d'un cylindre avec une chemise de cylindre présente un inconvénient majeur qui se manifeste essentiellement au moment de l'étape de combustion, c'est-à-dire lorsque les contraintes sur le bloc cylindres, exercées par les efforts de compression, sont augmentées par les efforts résultant de l'explosion et des changements thermiques qui l'accompagnent.

En effet, comme déjà évoqué plus haut, la conception du bloc cylindres doit tenir compte, entre autres exigences, de la nécessité d'assurer l'étanchéité entre le bloc cylindres et la culasse.

Cette étanchéité est assurée au moyen d'un joint de culasse réalisé, par exemple, à partir de plusieurs feuilles métalliques superposées.

Ainsi, le joint de culasse est en mesure d'assurer l'étanchéité entre le bloc cylindres et la culasse avec une souplesse prédéterminée pouvant s'exercer dans une direction axiale du cylindre.

Cependant, cette étanchéité ne peut être assurée entièrement que lorsque la surface du bloc cylindres disposée en vis-à-vis de la surface de la culasse se comporte d'une manière sensiblement homogène à tout moment du fonctionnement du moteur.

Or, comme on comprend aisément, le fait de réaliser le bloc cylindres en deux matériaux, à savoir le bloc cylindres lui-même en un alliage léger et relativement mou et la ou les chemises de cylindre en un matériau lourd et dur, entraîne aussi des comportements thermiques différents des deux composants du bloc cylindres.

Par ailleurs, le comportement thermique demande une attention particulière lors la conception du bloc cylindres, puisque le refroidissement du bloc cylindres, par air ou par liquide, est plus ou moins facile à mettre en place en fonction des dimensions du bloc cylindres et du nombre et de la disposition des cylindres.

Par ailleurs, dans de nombreux moteurs, les bords supérieurs des chemises de cylindre se trouvent à un niveau inférieur par rapport à un plan déterminé par la surface de contact du bloc cylindres avec la culasse. En conséquence, dans une telle situation, le joint de culasse repose essentiellement, voire exclusivement, sur le corps du bloc cylindres en métal léger.

De plus, au moment de la combustion, c'est-à-dire au moment de l'explosion du combustible, la dilatation de chacune des chemises de cylindre occasionne une pression extraordinaire sur le pont formé par la partie du bloc cylindres située entre deux cylindres avoisinants. La compression exercée sur cette partie du bloc cylindres contribue à sa façon à la fragilité du bloc cylindres.

Un autre inconvénient majeur est la dilatation de cette partie même, formant le pont entre deux cylindres avoisinants. Cette dilatation exerce une forte pression d'abord sur le joint de culasse en raison de la plastification du métal dans cette partie du bloc cylindres. De plus, cette dilatation exerce une forte pression sur les deux chemises avoisinantes pour « créer » l'espace nécessaire à sa dilatation. La déformation des chemises de cylindre qui en résulte est très préjudiciable au contact entre les parois intérieures des chemises et les pistons correspondants.

Enfin, au cours du refroidissement du moteur, la plasticité du métal, notamment lorsqu'il s'agit d'aluminium, peut être à l'origine de fentes se formant entre les chemises et le bloc cylindres, ce qui entrave l'étanchéité du joint de culasse.

Un endroit particulièrement sollicité à ce sujet et particulièrement critique en ce qui concerne la question de savoir si le bloc cylindres résiste aux contraintes thermiques, est l'espace entre deux cylindres avoisinants.

Selon la conception traditionnelle d'un bloc cylindres avec au moins deux cylindres chemisés, les chemises de cylindre ont la forme générale d'un tube cylindrique droit ayant une paroi intérieure destinée au guidage d'un piston en translation et une paroi extérieure destinée à prendre appui sur la paroi cylindrique de l'évidement constitutif du cylindre. Les parois intérieure et extérieure de la chemise sont sensiblement co-cylindriques, non nécessairement cylindriques de rotation, et délimitent entre elles un bord supérieur de la chemise destinée à recevoir au moins une partie d'un joint de culasse.

Sur un bloc cylindres ayant deux ou d'avantage de cylindres, chacun équipé d'une chemise de cylindre, on retrouve donc une alternance de zones dures et moins bons conducteurs thermiques, constituées par les chemises de cylindre, et de zones plus molles et bons conducteurs thermiques, constituées par différentes parties du corps du bloc cylindres. En raison du faible espace disponible entre deux cylindres avoisinants, il est généralement impossible de placer des canaux de refroidissement de manière telle que l'on puisse éviter une surchauffe de l'espace entre les deux cylindres avoisinants au moment de l'étape de combustion. Il en résulte un risque élevé de fissurage, susceptible de nuire à la résistance du bloc cylindres aux contraintes de fonctionnement.

Un autre inconvénient, souvent majeur, est l'expansion thermique du métal léger, par exemple de l'aluminium, dans l'espace entre deux cylindres. Elle exerce une pression très forte sur le joint de culasse (plastification de l'interfût) et cause une déformation des chaemises à l'interfût vers l'intérieur des fûts de cylindre, ce qui est très préjudiciable à la bonne liaison piston/chemise.

Le but de l'invention est de proposer une solution permettant de palier les inconvénients énoncés ci avant.

Plus particulièrement, le but de l'invention est de proposer une amélioration des cylindres chemisés.

Le but de l'invention est atteint avec une chemise de cylindre pour l'habillage de la paroi cylindrique d'un cylindre d'un moteur à combustion interne, la chemise ayant une paroi intérieure destinée au guidage d'un piston en translation et une paroi extérieure destinée à prendre appui sur la paroi cylindrique de l'évidement constitutif du cylindre, les parois intérieure et extérieure de la chemise de cylindre étant sensiblement co-cylindriques et délimitant entre elles un bord supérieur de la chemise destiné à recevoir au moins une partie d'un joint de culasse.

Conformément à l'invention, la paroi extérieure de la chemise de cylindre comprend une partie supérieure en évasement vers le bord supérieur de la chemise.

Cette disposition de l'invention permet à la fois de conserver la conception traditionnelle d'une chemise de cylindre habillant la paroi cylindrique d'un cylindre d'un moteur à combustion interne avec les distances nécessaires entre deux cylindres avoisinants, et le besoin d'obtenir une surface de contact du bloc cylindres envers la culasse la plus homogène possible.

Selon cette conception de l'invention, la chemise de cylindre est un élément tubulaire dont la section transversale n'est plus constante sur toute sa hauteur, mais qui est pourvu d'un élargissement par évasement ou de toute autre forme d'élargissement de la paroi extérieure de la chemise de cylindre, dans une zone annulaire se terminant au bord supérieur de la chemise. Grâce à cette conception de l'invention, on maintient la distance moyenne nécessaire entre deux cylindres avoisinants sur la plus grande partie de la hauteur des chemises correspondantes pour tenir compte des exigences techniques sur le plan des stabilités statique et dynamique du bloc cylindres dans l'espace entre deux cylindres avoisinants. En même temps, on évite tout espace entre les chemises de cylindres de deux cylindres avoisinants au plan défini par la surface de contact du bloc cylindres avec la culasse ou, pour le moins, on fait en sorte que cet espace soit le plus petit possible, ne dépassant pas, de préférence, l'ordre de grandeur des tolérances de fabrication du bloc cylindres.

On se passe donc le plus possible de métal léger entre les cylindres de façon à ce qu'il ne joue plus aucun rôle en haut de fût. Il est bien évident qu'il est impossible d'éviter entièrement tout espace entre les chemises, ne serait-ce qu'en raison des contraintes de montage des chemises dans l'outillage (tolérances).

La solution proposée par l'invention s'applique d'ailleurs aussi bien aux cylindres habillés d'une chemise fixe qu'aux cylindres équipés d'une chemise amovible.

Selon l'invention, la paroi extérieure de la chemise de cylindre est pourvue de striations afin d'améliorer le lien intime entre la chemise de cylindre et le bloc cylindres après le coulage du bloc cylindres, à l'exception de la partie supérieure qui est lisse afin que le métal du bloc cylindre puisse glisser sur la paroi extérieure de la chemise, lorsqu'il se dilate, et puisse même exercer un effet de « coin » compensant la dilatation de la chemise dans la zone supérieure de celle-ci et améliorant ainsi le guidage du piston dans la chemise.

Il est précisé par ailleurs que l'élargissement de la partie supérieure de la chemise du cylindre peut prendre différentes formes. Ainsi, cet élargissement peut avoir une forme conique tout comme il peut avoir une forme bombée plus ou moins complexe selon des contraintes de coulage ou d'autres aspects de fabrication à prendre en compte.

De même, les dimensions de l'élargissement ou de l'évasement de la partie supérieure de la paroi extérieure de la chemise selon l'invention sont déterminées en fonction de la distance radiale entre les parois extérieures de deux chemises de cylindre destinées à habiller les parois cylindriques de deux cylindres avoisinants.

L'évasement de la partie supérieure de la chemise peut être déterminé de façon que les bords supérieures de deux chemises habillant les parois cylindriques de deux cylindres avoisinants définissent entre eux un espace négligeable, mais existant, lorsque le moteur est froid. Cet espace diminue ou disparaît lorsque le moteur devient chaud.

Par opposition, l'évasement de la partie supérieure de la chemise peut être déterminé de façon que les bords supérieurs de deux chemises habillant les parois cylindriques des deux cylindres avoisinants soient rapprochés l'un de l'autre de façon qu'il n'y ait pas d'espace entre ces bords supérieurs lorsque le moteur est chaud. Un espace négligeable réapparaît alors éventuellement, lorsque le moteur refroidit.

Le but de l'invention est également atteint avec un bloc cylindres d'un moteur à combustion interne comportant au moins deux cylindres, chaque cylindre comprenant une paroi cylindrique habillée d'une chemise de cylindre ayant les caractéristiques décrites ci avant.

Ce bloc cylindres peut être aménagé de manière que la surface supérieure du bloc cylindres soit essentiellement exempte d'espaces entre les chemises de cylindres avoisinants ou que la surface supérieure du bloc cylindres soit exempte d'espace entre deux chemises de cylindre habillant deux cylindres avoisinants, lorsque le moteur est chaud.

D'autres caractéristiques et avantages de la présente invention ressortiront de la description ci-après d'un mode de réalisation de l'invention. Cette description est faite en référence aux dessins dans lesquels :
- la figure 1 représente, en une coupe axiale, deux chemises de cylindre selon un premier mode de réalisation de l'invention, habillant deux cylindres avoisinants,
- la figure 2 représente, en une vue en perspective et par extrait, les chemises de cylindre de la figure 1 habillant deux cylindres avoisinants,
- la figure 3 représente les deux chemises de cylindre de la figure 1 en d'avantages de détails,
- la figure 4 représente, en une coupe axiale, deux chemises de cylindre selon un second mode de réalisation de l'invention, habillant deux cylindres avoisinants,
- la figure 5 représente, en une vue très schématique en perspective, un bloc cylindres à quatre cylindres en ligne, et
- la figure 6 représente, en une vue très schématique en perspective, un bloc cylindres à quatre cylindres en quinconce.

Dans la description ci-après, il est fait référence à un agencement de deux chemises de cylindre selon l'invention qui sont destinées à l'habillage de la paroi de cylindre respective de chacun de deux cylindres avoisinants d'un moteur à combustion interne. Il va sans dire que le nombre de cylindres équipé d'une chemise de cylindre selon l'invention dans un moteur à combustion interne est sans importance pour le principe de la présente invention. Il en est de même de la disposition des cylindres entre eux lorsque le moteur comporte trois ou d'avantages de cylindres.

Dans les deux modes de réalisation décrits ci-après de l'invention, les éléments identiques portent le même numéro de référence. Et pour les éléments correspondants, les numéros de référence du premier mode de réalisation sont augmentés de cent pour le second mode de réalisation.

En ce qui concerne les cylindres équipés des chemises de cylindre selon l'invention, deux cylindres avoisinants sont référencés A1 et B1 pour le premier mode réalisation de la chemise de l'invention et A2 et B2 pour le second mode de réalisation de la chemise de l'invention.

Une chemise de cylindre 2 selon le premier mode de réalisation de l'invention est destinée à l'habillage de la paroi cylindrique 1 d'un cylindre A1 ou B1 d'un bloc cylindres C d'un moteur à combustion interne. La chemise 2 comporte une paroi intérieure 3 destinée au guidage d'un piston en translation et une paroi extérieure 4 destinée à prendre appui sur la paroi cylindrique 1 du cylindre A1 ou B1. Les parois intérieure 3 et extérieure 4 de la chemise de cylindre sont sensiblement co-cylindriques et délimitent entre elles un bord supérieur 5 de la chemise de cylindre destiné à recevoir au moins une partie d'un joint de culasse interposée entre le bloc cylindres et une culasse. La paroi extérieure 4 de la chemise de cylindre 2 comprend une partie supérieure 6 en évasement vers le bord supérieur 5 de la chemise 2.

Selon le premier mode de réalisation de l'invention représenté sur les figures 1 à 3, la paroi extérieure 4 de la chemise de cylindre 2 comprend une partie supérieure 6 sensiblement conique.

La paroi extérieure 4 est pourvue de striations 8 destinées à améliorer la liaison intime entre le bloc cylindres C et la chemise 2. Ces striations 8 sont pratiquées sur la longueur axiale de la chemise à l'exception de celle de la partie supérieure 6. L'évasement de la partie supérieure 6 de la paroi extérieure 4 de la chemise de l'invention est déterminé en fonction d'une distance radiale 7 (voir figure 5) entre les parois extérieures 4 des deux chemises de cylindre 2 destinées à habiller les parois cylindriques 1 des deux cylindres avoisinants A1, B1. Sur la figure 3, l'évasement est référencé en 9.

Conformément à ce qui est représenté sur la figure 1 d'une part, et sur les figures 2 et 3 d'autre part, l'évasement 9 de la partie supérieure 6 de la paroi extérieure 4 de la chemise de cylindre de l'invention peut être réalisé sous une forme concave (figure 1) ou sous une forme strictement conique (figures 2, 3). La conicité représentée sur la figure 3, dans le détail A, peut être exprimée aisément à l'aide d'un angle 11 s'ouvrant entre la périphérie droite de la paroi extérieure 4 et l'orientation de la partie conique supérieure 6 de la chemise 2.

On notera également que, pour des raisons pratiques, il peut être utile que la surface supérieure 5 rejoigne la partie supérieure 6 de la paroi extérieure 4 de la chemise par le biais d'une bordure périphérique 10 non conique. Une telle disposition apporte l'avantage d'un même diamètre d'appui pour le joint de culasse, après usinage. Lorsqu'il n'y a pas d'évasement conique, on usine selon les tolérances de fabrication, avec l'effet que les chemises de cylindres ne présentent pas toutes exactement la même surface d'appui au joint de culasse.

Selon le second mode de réalisation de la chemise de cylindre selon l'invention, représenté sur la figure 4, la chemise 102 comprend une paroi intérieure 3 destinée au guidage d'un piston en translation et une paroi extérieure 104 destinée à prendre appui sur la paroi cylindrique 1 du cylindre. Les parois intérieure 3 et extérieure 104 de la chemise de cylindre 102 sont sensiblement co-cylindriques, et délimitent entre elles un bord supérieur 5 de la chemise destinée à recevoir au moins une partie d'un joint de culasse.

Le second mode de réalisation diffère du premier essentiellement par la forme de l'élargissement ou évasement de la partie supérieure 106 ou 6. En effet, pour montrer que l'évasement de la partie supérieure de la paroi extérieure de la chemise de cylindre selon l'invention peut avoir toute forme techniquement raisonnable, l'évasement selon la figure 4 comprend, dans l'ordre vers le bord supérieur 5, une partie annulaire concave, puis d'une partie annulaire convexe. Il s'agit donc d'un évasement essentiellement continu par opposition à un évasement discontinu tel un évasement ayant la forme d'un cylindre droit. Le diamètre le plus grand de la partie supérieure 6 ou 106 se trouve en tout cas au bord supérieur 5 de la chemise de cylindre.

Grâce à cette disposition de l'invention, on obtient que les bords supérieurs 5 de deux chemises de cylindre 2 ou 102 habillant les parois cylindriques 1 de deux cylindres avoisinants A1, B1 ou A2, B2 forment un espace négligeable 7 lorsque le moteur est froid, et font disparaître cet espace lorsque le moteur est chaud. L'absence d'espace est référencée, exceptionnellement sur la même figure 6, en 71.

Cette disposition de l'invention permet par ailleurs d'assurer un pont thermique entre les chemises avoisinantes et surtout une surface d'appui pratiquement continue pour l'appui d'un joint de culasse interposé entre l'ensemble des bords supérieurs 5 des chemises de cylindre 2 et la culasse coiffant les cylindres.

Le fait de se décider pour une réalisation d'un bloc cylindres avec des chemises de cylindre selon l'invention de manière à définir entre deux chemises avoisinantes un espace négligeable 7 lorsque le moteur est froid ou de manière à définir une absence d'un tel espace dépendra au moins pour partie des tolérances de fabrication dont il faut tenir compte lors du coulage du bloc cylindres et en tenant compte de dilatations inévitables du bloc cylindres d'un côté et des chemises de l'autre côté pendant le fonctionnement du moteur à combustion interne.

## Revendications

1. Chemise de cylindre pour l'habillage de la paroi cylindrique (1) d'un cylindre (A1) d'un moteur à combustion interne, la chemise (2) ayant une paroi intérieure (3) destinée au guidage d'un piston en translation et une paroi extérieure (4) destinée à prendre appui sur la paroi cylindrique (1) du cylindre, les parois intérieure (3) et extérieure (4) de la chemise de cylindre étant sensiblement co-cylindriques et délimitant entre elles un bord supérieur (5) de la chemise destiné à recevoir au moins une partie d'un joint de culasse,
dans laquelle la paroi extérieure (4) de la chemise de cylindre (2) comprend une partie supérieure (6) conique,
**caractérisée en ce que** la paroi extérieure (4) de la chemise de cylindre (2) est pourvue de striations (8), à l'exception de la partie supérieure (6), qui est lisse de sorte que le métal du bloc cylindre puisse glisser sur la paroi extérieure de la chemise lorsqu'il se dilate.

2. Chemise selon la revendication 1, **caractérisée en ce que** l'évasement (9) de la partie supérieure (6) de la paroi extérieure (4) est déterminé en fonction de la distance radiale entre les parois extérieures (4, 4) de deux chemises de cylindre (2, 2) destinées à habiller les parois cylindriques (1, 1) de deux cylindres avoisinants (A1, B1).

3. Chemise selon la revendication 1 ou 2, **caractérisée en ce que** l'évasement (9) de la partie supérieure (6) de la chemise (2) est déterminé de façon que les bords supérieurs (5, 5) de deux chemises (2, 2) habillant les parois cylindriques (1, 1) de deux cylindres avoisinants (A1, B1) définissent entre eux un espace négligeable (7) lorsque le moteur est froid.

4. Chemise selon la revendication 1 ou 2, **caractérisée en ce que** l'évasement (9) de la partie supérieure (6) de la chemise (2) est déterminé de façon que les bords supérieurs (5, 5) de deux chemises (2, 2) habillant les parois cylindriques (1, 1) de deux cylindres avoisinants (A1, B1) sont rapprochés l'un de l'autre de façon qu'il n'y a pas ou très peu d'espace entre deux chemises de cylindre avoisinants (2, 2) lorsque le moteur est chaud.

5. Bloc cylindres (C) d'un moteur à combustion interne comportant au moins un cylindre (A1), **caractérisé en ce que** le cylindre (A1) ou chacun des cylindres (A1, B1) comprend une paroi cylindrique (1) habillée d'une chemise de cylindre (2) selon l'une quelconque des revendications 1 à 4.

6. Bloc cylindres selon la revendication 5 avec une surface supérieure (5) destinée à recevoir un joint de culasse, **caractérisé en ce que** la surface supérieure (5) du bloc cylindres (C) est essentiellement exempte d'espace entre deux chemises de cylindre avoisinants (2, 2).

7. Bloc cylindres selon la revendication 5 avec une surface supérieure (5) destinée à recevoir un joint de culasse, **caractérisé en ce que** la surface supérieure (5) du bloc cylindres est exempte d'espace entre deux chemises de cylindre avoisinants (2, 2) lorsque le moteur est chaud.

## Patentansprüche

1. Zylinderlaufbuchse zur Auskleidung der Zylinderwand (1) eines Zylinders (A1) eines Verbrennungsmotors, wobei die Laufbuchse (2) eine Innenwand (3) zur Führung eines sich linear hin und her bewegenden Kolbens und eine Außenwand (4) zur Auflage an der Zylinderwand (1) des Zylinders aufweist, wobei die Innen- (3) und die Außenwand (4) der Zylinderlaufbuchse im Wesentlichen kozylindrisch sind und zwischen sich eine Oberkante (5) der Laufbuchse zur Aufnahme mindestens eines Teils einer Zylinderkopfdichtung begrenzen, wobei die Außenwand (4) der Zylinderlaufbuchse (2) ein konisches oberes Teil (6) umfasst, **dadurch gekennzeichnet, dass** die Außenwand (4) der Zylinderlaufbuchse (2) mit Rillen (8) versehen ist, mit Ausnahme des oberen Teils (6), der glatt ist, sodass das Metall des Zylinderblocks auf der Außenwand der Laufbuchse gleiten kann, wenn es sich ausdehnt.

2. Laufbuchse nach Anspruch 1, **dadurch gekennzeichnet, dass** die Ausweitung (9) des oberen Teils (6) der Außenwand (4) festgelegt ist in Abhängigkeit vom radialen Abstand zwischen den Außenwänden (4, 4) zweier Zylinderlaufbuchsen (2, 2), die für die Auskleidung der Zylinderwände (1, 1) zweier benachbarter Zylinder (A1, B1) bestimmt sind.

3. Laufbuchse nach Anspruch 1 oder 2, **dadurch gekennzeichnet, dass** die Ausweitung (9) des oberen Teils (6) der Laufbuchse (2) derart festgelegt ist, dass die Oberkanten (5, 5) zweier Laufbuchsen (2, 2), die die Zylinderwände (1, 1) zweier benachbarter Zylinder (A1, B1) auskleiden, bei kaltem Motor einen vernachlässigbaren Zwischenraum (7) zwischen sich bilden.

4. Laufbuchse nach Anspruch 1 oder 2, **dadurch gekennzeichnet, dass** die Ausweitung (9) des oberen Teils (6) der Laufbuchse (2) derart festgelegt ist, dass die Oberkanten (5, 5) zweier Laufbuchsen (2, 2), die die Zylinderwände (1, 1) zweier benachbarter Zylinder (A1, B1) auskleiden, so nahe zusammen sind, dass bei heißem Motor kein oder nur ein sehr geringer Zwischenraum zwischen zwei benachbarten Zylinderlaufbuchsen (2, 2) besteht.

5. Zylinderblock (C) eines Verbrennungsmotors mit mindestens einem Zylinder (A1), **dadurch gekennzeichnet, dass** der Zylinder (A1) oder jeder der Zylinder (A1, B1) eine Zylinderwand (1) umfasst, die mit einer Zylinderlaufbuchse (2) nach einem der Ansprüche 1 bis 4 ausgekleidet ist.

6. Zylinderblock nach Anspruch 5 mit einer oberen Fläche (5) zur Aufnahme einer Zylinderkopfdichtung, **dadurch gekennzeichnet, dass** die obere Fläche (5) des Zylinderblocks (C) zwischen zwei benachbarten Zylinderlaufbuchsen (2, 2) im Wesentlichen zwischenraumfrei ist.

7. Zylinderblock nach Anspruch 5 mit einer oberen Fläche (5) zur Aufnahme einer Zylinderkopfdichtung, **dadurch gekennzeichnet, dass** die obere Fläche (5) des Zylinderblocks bei heißem Motor zwischen zwei benachbarten Zylinderlaufbuchsen (2, 2) zwischenraumfrei ist.

## Claims

1. Cylinder liner for the covering of the cylindrical wall (1) of a cylinder (A1) of an internal combustion engine, the liner (2) having an internal wall (3) intended for guiding a piston forward and an external wall (4) intended for supporting on the cylindrical wall (1) of the cylinder, the internal (3) and external (4) walls of the cylinder liner being substantially co-cylindrical and delimiting between them an upper edge (5) of the liner intended to receive at least one part of a cylinder head seal, wherein the external wall (4) of the cylinder liner (2) comprises a conic upper part (6), **characterised in that** the external wall (4) of the cylinder liner (2) is provided with striations (8), apart from the upper part (6), which is smooth such that the metal of the cylinder unit can slide over the external wall of the liner when it is dilated.

2. Liner according to claim 1, **characterised in that** the flaring (9) of the upper part (6) of the external wall (4) is determined according to the radial distance between the external walls (4, 4) of two cylinder liners (2, 2) intended to cover the cylindrical walls (1, 1) of two cylinders next to each other (A1, B1).

3. Liner according to claim 1 or 2, **characterised in that** the flaring (9) of the upper part (6) of the liner (2) is determined such that the upper edges (5, 5) of two liners (2, 2) covering the cylindrical walls (1, 1) of two cylinders next to each other (A1, B1) define between them an insubstantial space (7) when the engine is cold.

4. Liner according to claim 1 or 2, **characterised in that** the flaring (9) of the upper part (6) of the liner (2) is determined such that the upper edges (5, 5) of two liners (2, 2) cover the cylindrical walls (1, 1) of two cylinders next to each other (A1, B1) get closer to each other such that there is no, or hardly any, space between two cylinder liners next to each other (2, 2) when the engine is hot.

5. Cylinder unit (C) of an internal combustion engine comprising at least one cylinder (A1), **characterised in that** the cylinder (A1) or each one of the cylinders (A1, B1) comprises a covered cylindrical wall (1) of a cylinder liner (2) according to any one of claims 1 to 4.

6. Cylinder unit according to claim 5 with an upper surface (5) intended to receive a cylinder head seal, **characterised in that** the upper surface (5) of the cylinder unit (C) mainly has no space between two cylinder liners next to each other (2, 2).

7. Cylinder unit according to claim 5 with an upper surface (5) intended to receive a cylinder head seal, **characterised in that** the upper surface (5) of the cylinder unit has no space between two cylinder liners next to each other (2, 2) when the engine is hot.
